# EUROPÄISCHE PATENTSCHRIFT

(11) **EP 0 691 183 B1**
(45) Veröffentlichungstag und Bekanntmachung des Hinweises auf die Patenterteilung: **15.09.1999**
(21) Anmeldenummer: 95110665.7
(22) Anmeldetag: 07.07.1995
(51) Int. Cl.: B24C 5/04, B05B 1/34

(54) **Strahldüse zum Einsatz bei Vorrichtungen zur Reinigung von insbesondere Stein- und/oder Metallflächen**
Jet nozzle for use with devices for cleaning especially stone and/or metal surfaces
Buse à jet utilisée dans des dispositifs pour le nettoyage notamment des surfaces de pierre et/ou métalliques

(30) Priorität: 08.07.1994 DE 4424132
(43) Veröffentlichungstag der Anmeldung: 10.01.1996
(73) Patentinhaber: Dr. Hartmann-Kulba Bauchemie GmbH & Co. KG, 91522 Ansbach-Brodswinden (DE)
(72) Erfinder: Schick, Hermann, D-91722 Mörsach 37 (DE)
(74) Vertreter: Fehners, Klaus Friedrich, Dipl.-Ing., Dipl.-Wirtsch.-Ing.

(56) Entgegenhaltungen:
- EP-A- 0 171 448
- DE-A- 3 941 988
- DE-C- 206 610
- DE-C- 910 638
- DE-C- 3 718 971
- GB-A- 130 113
- US-A- 1 510 174
- US-A- 2 844 408
- US-A- 4 494 698
- US-A- 4 836 455

## Beschreibung

Die Erfindung bezieht sich auf eine zum Einsatz bei Vorrichtungen zur Reinigung von insbesondere Stein- und/oder Metallflächen vorgesehene Strahldüse mit einer rotationssymetrischen Kammer, die einen axialen Einlaß für ein Reinigungsmittel-Gemisch und einen axialen Auslaß mit einer sich daran anschließenden Auslaßdüse für das Reinigungsmittel-Gemisch aufweist, wobei die rotationssymetrische Kammer an ihrer Innenwandung ausgebildete Leit-Einrichtungen zur Beinflussung der Strömung des Reinigungsmittel-Gemisches aufweist, die nach Art von in den Innenraum der Kammer einstehenden Leit-Schaufeln ausgebildet sind, die mit ihren Flächen gegenüber der Längsachse der Kammer verstellbar sind. Eine solche Strahldüse ist aus der US-A-1 510 174 bekannt.

Eine andere Strahldüse ist aus der deutschen Patentschrift Nr. 206 610 bekannt. Die darin beschriebene Strahldüse ist insbesondere zum Einsatz als Sandstrahlblasdüse vorgesehen, bei welcher die Leit-Einrichtungen als schraubenförmig verlaufende Erhöhungen bzw. Vertiefungen, z.B. als in die Innenwandung eingeschnittene Rillen ausgebildet sind. Die aus Erhöhungen, Rippen oder Rillen gebildeten Züge stoßen dabei unmittelbar aneinander, so daß zwischen ihnen keine zylindrischen Mantelflächen stehenbleiben.

Infolge dieser Ausbildung der Innenwandung der Kammer der Strahldüse wird das durch den axialen Einlaß eingeführte Reinigungsmittel-Gemisch in eine schraubenförmige Bewegung bzw. Drehung gebracht und tritt dann aus dem axialen Auslaß und der Auslaßdüse auf die zu reinigende Fläche, wobei aber wegen der Rotation vermieden wird, daß der Reinigungsmittel-Gemisch-Strahl lotrecht auftrifft, vielmehr annähernd tangential über die zu reinigende Fläche hinweggeführt wird und wodurch die in dem Reinigungsmittel-Gemisch enthaltenen festen Partikel, bei der bekannten Strahldüse eben der hindurchgeführte Sand, eine besonders gute säubernde, nämlich "wischende" Wirkung entfalten können.

Aber unabhängig davon, wie nun die Züge in der Innenwandung der Kammer der Strahldüse ausgebildet sind, wird der durch die Strahldüse hindurchgeleitete Reinigungsmittel-Gemisch-Strom nicht vollständig über seinen gesamten Strömungsquerschnitt in die gewünschte schraubenförmige Rotationsbewegung versetzt. Wegen der verhältnismäßig großen Strömungsgeschwindigkeit und der verhältnismäßig geringen Länge einer solchen Strahldüse bleibt ein nicht rotierender, sondern nur linear fortschreitender Kernbereich in dem Reinigungsmittel-Gemisch-Strom bestehen. Dies bedeutet, daß ein Teil des Reinigungsmittel-Gemisches, insbesondere die darin enthaltenen Partikel, direkt auf die zu reinigenden Flächen aufprallt.

In der DE-PS 37 18 971 wird ein weiterer Weg aufgezeigt, das Reinigungsmittel-Gemisch in eine schraubenförmige Bewegung bzw. Drehung zu versetzen, nämlich dadurch, daß die Leit-Einrichtungen nach Art von in den Innenraum der Kammer einstehenden Drallflügeln ausgebildet sind, die mit ihren Flächen gegenüber der Längsachse der Kammer verstellt sind. Diese Drallflügel sind zudem noch in einem als Ring gestalteten Einsatzkörper vorgesehen, der unmittelbar vor der konisch ausgebildeten Auslaßdüse angeordnet und mit seinen Innenwandungen dieser konischen Ausbildung der Auslaßdüse angepaßt ist. Dies bedeutet, daß sich die Drallflügel auf den konisch ausgebildeten Innenflächen des Einsatzkörpers befinden, wodurch die Ausbildung des Einsatzkörpers mit den Drallflügeln technisch sehr aufwendig und damit auch teuer ist. Gerade die Drallflügel nutzen sich durch das an ihnen vorbeigleitende und von ihnen in eine Rotation versetzte Reinigungsmittel-Gemisch sehr schnell ab und dieser Einsatzkörper ist deshalb häufig zu erneuern. Aber auch bei dieser bekannten Ausführungsform bleibt ein nicht rotierender, sondern nur linear fortschreitender Kernbereich in dem Reinigungsmittel-Gemisch-Strom bestehen, denn die Drallflügel reichen nicht bis zum Mittelpunkt des Querschnittes der Strahldüse heran, wäre dies der Fall, würden die Drallflügel einer noch größeren Abnützung unterliegen.

Um nun aber eine vollständige Rotation des gesamten Querschnittes des Reinigungsmittel-Gemisch-Stromes zu erreichen, ist man dazu übergegangen, einen Teil des Gesamt-Reinigungsmittel-Gemisches, beispielsweise das Luft-Granulat-Gemisch, dem axial eintretenden Wasser erst später hinzuzuführen, nämlich im Bereich der Kammer der Strahldüse. Dazu wurde eine entsprechende Einlaßdüse seitlich an der Strahldüse in einem Winkel zur Längsachse der Düse, beispielsweise 15 bis 30° vorgesehen, durch die das Luft-Granulat-Gemisch in die Kammer eintritt. Damit nun dieser eintretende Gemischstrahl das am Einlaßende der Kammer axial eingeführte Wasser und damit auch das Gesamt-Gemisch in die gewünschte schraubenförmige Rotationsbewegung zu versetzen, wurde der seitliche Einlaß für das Luft-Granulat-Gemisch exentrisch bzw. versetzt zur Längsachse der Kammer in diese eingeführt, so daß eine rotierende Verwirbelung stattfindet.

Eine solche Strahldüse ist in der EP 0 171 448 beschrieben. Nachteilig bei solchen Düsen ist, daß durch die exentrische Einführung eines Teils des Gesamt-Gemisches, und zwar gerade des Luft-/Granulat-Gemisches, dieses auf die der Eintrittsstelle gegenüberliegende Wandung der Kammer auftrifft und dieser Teil der Kammer einem extrem hohen Verschleiß unterliegt. Um einen solchen Verschleiß zu verhindern bzw. zumindest abzumindern wird beispielsweise in der DE-PS 40 02 787 eine Strahldüse beschrieben, die an den vor dem Verschleiß zu schützenden Stellen besondere Materialeinsätze aufweist.

Ausgehend von diesem bekannten Stand der Technik liegt nun der Erfindung die Aufgabe zugrunde, eine Strahldüse so auszubilden, daß sie einer gleichmäßigen Abnutzung unterworfen ist und insbesondere einen solchen Reinigungsmittel-Gemisch-Strom ausbildet, der über seinen gesamten Querschnitt schraubenförmig rotiert, wobei die Rotation frei eingestellt und damit auch die Abnutzung der Leit-Einrichtungen minimiert werden kann.

Dies wird bei einer gattungsgemäßen Strahldüse dadurch erreicht, daß die Leit-Schaufeln in ihrer radialen Höhe bis an die Längsachse der Kammer reichen und mindestens eine axiale Länge aufweisen, die größer als ihre radiale Höhe ist.

Durch die radiale Höhe der Leit-Schaufeln wird gewährleistet, daß der Reinigungsmittel-Gemisch-Strom über seinen gesamten Querschnitt in eine schraubenförmige Rotation überführt wird und nicht etwa, wie oben bei der Schilderung des Standes der Technik ausführlich beschrieben, ein gradlinig strömender Kern des Reinigungsmittel-Gemisches erhalten bleibt, der beim Auftreffen auf die zu reinigenden Flächen zerstörend wirken kann. Die Verstellbarkeit der Leit-Schaufeln erlaubt es zusätzlich, die grundsätzlich gewünschte Rotation unterschiedlich stark einzustellen, und zwar ohne weiteres während des Reinigungsvorganges. Hierdurch wird die erfindungsgemäße Strahldüse einsatz-flexibler, denn die Reinigung von unterschiedlichen Oberflächen wie beispielsweise Naturstein, Holz, Metalle, Kunststoffe, Gemälde, Fresken etc. verlangen aufgrund ihrer spezifischen Material- und/oder Struktureigenschaften eine Strahltechnik, die es ermöglicht, sich den stets ändernden Oberflächenbedingungen kontinuierlich anzupassen.

So ist zum Beispiel das Material Naturstein von Haus aus äußerst inhomogen, insbesondere hinsichtlich seiner Härte, und auch dessen Verwitterung durch Umwelteinflüsse ist am Objekt je nach Exposition unterschiedlich stark ausgeprägt. Das in Naturstein enthaltene Bindemittel Calziumcarbonat wandelt sich durch SO₂-Einwirkungen zu Calziumsulfat um und laugt das Bindemittel Calziumcarbonat unterschiedlich tief aus dem Steingefüge heraus und bildet an der Oberfläche eine mehr oder weniger dicke Gipskruste, wobei die dazwischenliegende Schicht von noch intaktem Naturstein bis hin zur Oberflächenkruste unterschiedliche Festigkeit aufweist. Gerade diese Inhomogenität erfordert eine Strahldüse, die es ermöglicht, den Wirkungsgrad während des Reinigungsprozesses diesen stets wechselnden Bedingungen anzupassen.
Diese am Beispiel Naturstein beschriebene Problematik trifft auch auf fast alle anorganischen sowie organischen Materialien zu, insbesondere aber auch auf Objekte, die aus Mischmauerwerken konstruiert sind, wie z.B. Granit, Marmor, Terracotta etc..
Neben der vorbeschriebenen vorteilhaften Einstellbarkeit des Reinigungsmittel-Gemisch-Stromes besitzt diese neuartige Strahldüse noch den Vorteil, daß sich die Leit-Schaufeln wesentlich langsamer abnutzen, da sie nicht ständig im höchsten Leistungsbereich arbeiten müssen.

Vorteilhaft sind die verstellbaren Leit-Schaufeln auf der Innenwandung eines hohlzylindrisch ausgebildeten Einsatzes angeordnet, der in die Kammer einsetzbar ist.
Da das Reinigungsmittel-Gemisch selbstverständlich nicht nur die zu reinigenden Flächen von Verschmutzungen befreit, sondern auch die Berührungsflächen der Leit-Schaufeln und der Kammer, also deren Innenwandung, abnutzt, ist es vorteilhaft, diese Teile auswechselbar auszubilden, wozu sich der vorstehend beschriebene hohlzylindrische Einsatz besonders eignet.

In weiterer vorteilhafter Ausgestaltung sind die Leit-Schaufeln auswechselbar im Einsatz angeordnet.
Da die Leit-Schaufeln selbstverständlich ganz besonders dem Verschleiß ausgesetzt sind und deshalb eher ersetzt werden müssen als der ringförmige Einsatz selbst, ist vorgesehen, daß die Leit-Schaufeln einzeln aus dem Einsatz heraus bzw. hineingesteckt werden können.

Vorteilhaft ist der Einsatz benachbart zur Auslaßdüse angeordnet.
Durch diese Anordnung des Einsatzes innerhalb der Kammer der Strahldüse kann der Einsatz sehr einfach ausgetauscht bzw. auch die Leit-Schaufeln ausgewechselt werden, denn es genügt, wenn lediglich die Auslaßdüse von der Kammer gelöst wird, der Einsatz selbst kann dann ohne weiteres aus der Kammer herausgezogen werden.

In weiterer vorteilhafter Ausbildung der Erfindung sind zusätzlich zu den in den Innenraum der Kammer einstehenden Leit-Schaufeln auf der Innenseite der Kammer und, in Strömungsrichtung gesehen, vor den Leit-Schaufeln, Leit-Einrichtungen vorgesehen, die als an der Innenwandung der Kammer schraubenförmig verlaufende Kanäle und dazwischen liegende Stege ausgebildet sind.
Diese Leit-Einrichtungen haben den Vorteil, daß sie dem beim axialen Einlaß der Strahldüse eintretende Reinigungsmittel-Gemisch vor Eintritt in den Bereich der Leit-Schaufeln eine Vor-Rotation verleihen und dadurch die Beanspruchung der Leit-Schaufeln vermindern, d.h., deren Lebensdauer erhöhen.

Vorteilhaft sind diese schraubenförmig verlaufenden Kanäle und Stege auf der Innenseite eines in die Kammer einsetz- bzw. einschiebbaren Einsatzes ausgebildet.
Diese Ausbildung entspricht der Ausbildung des mit Leit-Schaufeln versehenen und oben bereits beschriebenen Einsatzes. Hierdurch ist es möglich, auch die einem Verschleiß unterliegenden Kanäle und Stege in einfacher Weise in der Kammer der Strahldüse auszuwechseln.

Vorzugsweise weisen die Kanäle einen U-förmigen Querschnitt auf.

Diese Ausbildung ist besonders gut dazu geeignet, dem Reinigungsmittel-Gemisch-Strom eine schraubenförmige Rotation aufzuprägen.

In bevorzugter Weiterbildung der Strahldüse ist nach deren axialen Einlaß eine Vorkammer vorgesehen, die einen radialen Einlaß aufweist.
Durch diesen Einlaß kann beispielsweise Wasser dem durch den axialen Einlaß in die Kammer eintretenden Reinigungsmittel-Gemisch, das beispielsweise aus Luft und Granulat besteht, zugesetzt und damit unmittelbar an der Strahldüse ein entsprechendes Mischungsverhältnis hergestellt werden, wobei das Wasser-oder der Wasserdampf dem Trägermedium Luft eine höhere Dichte verleiht und das darin fein verteilte Granulat eine intensivere und höhere Rotationsgeschwindigkeit annimmt und die Intensität der Reinigungswirkung erheblich erhöht.

Bevorzugt mündet der radiale Einlaß in Form einer Düse in die Vorkammer.
Durch diese Düse tritt infolge der dadurch bewirkten Entspannung des aus der Düse austretenden Wassers oder Wasserdampfes in der Vorkammer eine besonders feine Vernebelung des Wassers bzw. des Wasserdampfes ein, es wird in das Druckluft-Granulatgemisch dispergiert und erzielt somit eine höhere Dichte und das fein verteilte Granulat erhält dadurch eine höhere Rotationsgeschwindigkeit und intensiviert somit die Reinigungswirkung.

Die Erfindung wird nun nachfolgend anhand von Zeichnungen beispielshalber noch näher erläutert.

Es zeigen:
- Fig. 1:: einen Längssschnitt durch die vollständige Strahldüse,
- Fig. 2:: einen Längsschnitt durch die rotationssymetrische Kammer,
- Fig. 3:: einen Längsschnitt durch die Auslaßdüse,
- Fig. 4a:: einen Schnitt durch den die Leit-Schaufeln aufweisenden Einsatz,
- Fig. 4b:: eine Ansicht auf den Einsatz gemäß Fig. 4a,
- Fig. 5a:: einen Längsschnitt durch den die schraubenförmig verlaufenden Kanäle und Stege aufweisenden Einsatz und
- Fig. 5b:: eine Ansicht auf den Einsatz gemäß Fig. 5a.

Die in Fig. 1 dargestellte Strahldüse 1 besteht im wesentlichen aus einer das zentrale Bauteil bildenden und rotationssymetrisch und hohlzylindrisch ausgebildeten Kammer 2, die einen axialen Einlaß 3 und einen axialen Auslaß 4 für den hindurchzuführenden Reinigungsmittel-Gemisch-Strom aufweist.

Im Bereich des axialen Einlasses 3 weist die Innenwandung 5 der Kammer 2 ein Innengewinde 6 auf, in welches ein in bekannter Weise ausgebildeter Schlauchbefestigungsstutzen 7 eingeschraubt und gegenüber der Kammer 2 mittels eines O-Ringes 8 abgedichtet ist.

Am axialen Auslaß 4 der Kammer 2 ist eine in Fig. 3 dargestellte Auslaßdüse 9 vorgesehen, die mittels einer Überwurfmutter 10, die ein Innengewinde 11 aufweist, auf die ein Aussengewinde 12 aufweisende Aussenwandung 13 des axialen Auslasses 4 aufgeschraubt ist.

Die Auslaßdüse 9 weist eine konische Ausbildung insbesondere der Innenwandung 14 auf, und zwar mit einem sich zum Öffnungsende 15 der Auslaßdüse 9 hin verjüngenden Durchmesser.

In dem hohlzylindrisch ausgebildeten Innenraum der in Fig. 2 dargestellten Kammer 2 ist unmittelbar benachbart zu dem Einlaßende 16 der Auslaßdüse 9 ein in Fig. 4a und 4b abgebildeter Einsatz 17 vorgesehen, der ebenfalls eine hohlzylindrische Ausbildung mit einem Aussendurchmesser aufweist, der dem Durchmesser des Innenraumes der Kammer 2 entspricht. Dieser Einsatz 17 wiederum ist mit Leit-Schaufeln 18 versehen, die gegenüber der Längsachse 19 der Strahldüse anstellbar sind und dem durch die Strahldüse hindurchströmenden Reinigungsmittel-Gemisch eine schraubenförmige Rotation aufprägen können. Die gegen das durchströmende Reinigungsmittel-Gemisch gerichteten Kanten 20 der Leit-Schaufeln 18 sind spitz ausgeformt, um dem anströmenden Reinigungsmittel-Gemisch einen geringeren Widerstand entgegenzusetzen. Die rückwärtigen Kanten 21 der Leit-Schaufeln 18 sind dagegen in einfacher Weise abgerundet ausgebildet. Hierzu wird auf die Fig. 4a verwiesen.

Die verstellbaren Leit-Schaufeln 18 können mittels Betätigungshebel 23 über durch die Wandungen der Kammer 2 und des Einsatzes 17 hindurchgeführte Stifte 23' verdreht werden, wobei in der Innenwandung 22 des Einsatzes 17 Ausnehmungen 22' vorgesehen sind, in welchen die Leit-Schaufeln 18 verschwenkbar sind.

Nicht dargestellt in den Figuren ist eine denkbare, die Betätigungshebel 23 verbindende Steuervorrichtung, so daß mit einem einzigen Handgriff sämtliche drei in den Figuren gezeigten Leit-Schaufeln 18 gleichzeitig um dasselbe Maß verstellt werden können.

Zusätzlich zu dem Einsatz 17 ist in der Kammer 2 ein weiterer Einsatz 24 vorgesehen, der sich unmittelbar an den Einsatz 17 anschließt, jedoch gegenüber diesem eine größere Länge aufweist.

Dieser Einsatz 24 ist an seiner Innenwandung 25 mit Kanälen 26 versehen, die schraubenförmig verlaufen und einen U-förmigen Querschnitt aufweisen. Die Kanäle 26 sind nicht unmittelbar benachbart zueinander in der Innenwandung 25 des Einsatzes 24 angeordnet, sondern weisen einen Abstand voneinander auf. Dieser Abstand zwischen den Kanälen 26 wird durch Stege 27 gebildet.

Der Einsatz 24 dient dazu, den hindurchgeführten Reinigungsmittel-Gemisch-Strom zumindest in seinen Aussenbereichen vor Hindurchleitung durch den Einsatz 17 in eine schraubenförmige Rotation zu versetzen, dadurch wird insbesondere erreicht, daß der Einsatz 17 mit den Leit-Schaufeln 18 weniger schnell abgenutzt wird. Die Anstellung der Kanäle 26 und Stege 27 zur Längsachse 19 der Strahldüse 1 entspricht dabei einer mittleren Anstellung der Leit-Schaufeln 15 im Einsatz 17.

Auch dieser Einsatz 24 ist austauschbar ausgebildet und kann nach Abschrauben der Überwurfmutter 11 und nach Entfernung der Auslaßdüse 9 ohne weiteres aus dem Innenraum der Kammer 2 herausgezogen werden.

Wie Fig. 1 und insbesondere auch Fig. 2 erkennen lassen, ist bei dem hier beschriebenen Ausführungsbeispiel der Strahldüse noch zusätzlich zu den Einsätzen 17 und 24 eine Vorkammer 28 vorgesehen, die sich unmittelbar an den axialen Einlaß 3 der Kammer 2 anschließt und bis an den Anfang des Einsatzes 24 mit den schraubenförmigen Kanälen 26 und Stegen 27 reicht. In diese Vorkammer 28 mündet ein radialer Anlaß 29, der ein Innengewinde 30 zum Anschluß einer nicht dargestellten Zuleitung aufweist. Durch diesen radialen Einlaß 29 kann beispielsweise Wasser in die Strahldüse 1 eingeleitet werden, wenn beispielweise aus besonderen Gründen das Wasser noch nicht dem durch den axialen Einlaß 3 eintretenden Gesamt-Reinigungsmittel-Gemisch beigefügt werden soll.

So ist es beispielsweise vorteilhaft, durch die gesonderte Zuführung von Wasser im Bereich der Vorkammer 28 der Strahldüse 1 eine gute Vermischung des Gesamt-Reinigungsmittel-Gemisches herzustellen, dazu ist vorteilhaft eine Einspritzdüse 31 im radialen Einlaß 24 vorgesehen. Die durch diese Düse hervorgerufene Entspannung des eingeführten Wassers in der Vorkammer gewährleistet die Aufbereitung eines intensiven Reinigungsmittel-Gemisches in Form einer das Reinigungsmittel (Substrat) enthaltenden Dispersion.

Aufgrund der vorbeschriebenen besonderen Ausgestaltung des Innenraumes der Kammer 2 dieser Strahldüse 1 kann ein Reinigungsmittel-Gemisch-Strahl ausgebildet werden, der über seinen gesamten Querschnitt eine schraubenförmige Rotationsbewegung ausführt und folglich eine hervorragende Reinigungswirkung auf die zu reinigenden Oberflächen ausübt, wobei die Intensität der Rotation einstellbar und damit die Reinigungswirkung der Düse dosierbar ist.

Die erfindungsgemäße Strahldüse kann im Niederdruck- wie auch im Hochdruckbereich eingesetzt werden und eignet sich nicht nur zur Reinigung von Stein- und Metalloberflächen, sondern wegen ihrer variablen Einsetzbarkeit auch zur Reinigung von Holz- und Kunststoffoberflächen.

## Patentansprüche

1. Strahldüse zum Einsatz bei Vorrichtungen zur Reinigung von insbesondere Stein- und/oder Metallflächen mit einer rotationssymetrischen Kammer, die einen axialen Einlaß für ein Reinigungsmittel-Gemisch und einen axialen Auslaß mit einer sich daran anschließenden Auslaßdüse für das Reinigungsmittel-Gemisch aufweist, wobei die rotationssymetrische Kammer an ihrer Innenwandung Leit-Einrichtungen zur Beeinflußung der Strömung des Reinigungsmittel-Gemisches aufweist, die nach Art von in den Innenraum der Kammer einstehenden Leit-Schaufeln ausgebildet sind, die mit ihren Flächen gegenüber der Längsachse der Kammer verstellbar sind, dadurch gekennzeichnet, daß die Leit-Schaufeln (18) in ihrer radialen Höhe bis an die Längsachse (19) der Kammer (2) reichen und mindestens eine axiale Länge aufweisen, die größer als ihre radiale Höhe ist.

2. Strahldüse nach Anspruch 1, dadurch gekennzeichnet, daß die Leit-Schaufeln (18) auf der Innenwandung (22) eines hohlzylindrisch ausgebildeten Einsatzes (17) angeordnet sind, der in die Kammer (2) einsetzbar ist.

3. Strahldüse nach Anspruch 3, dadurch gekennzeichnet, daß die Leit-Schaufeln (18) auswechselbar im Einsatz (17) angeordnet sind.

4. Strahldüse nach Anspruch 2, dadurch gekennzeichnet, daß der Einsatz (17) benachbart zum Einlaßende (16) der Auslaßdüse (9) angeordnet ist.

5. Strahldüse nach Anspruch 1, dadurch gekennzeichnet, daß zusätzlich zu den in den Innenraum der Kammer (2) einstehenden Leit-Schaufeln (18) auf der Innenseite der Kammer (2) und, in Strömungsrichtung gesehen, vor den Leit-Schaufeln (18), Leit-Einrichtungen vorgesehen sind, die als in der Innenwandung der Kammer (2) schraubenförmig verlaufende Kanäle (20) und dazwischenliegende Stege (27) ausgebildet sind.

6. Strahldüse nach Anspruch 5, dadurch gekennzeichnet, daß die schraubenförmig verlaufenden Kanäle (26) und Stege (27) auf der Innenseite eines in die Kammer (2) einsetz- bzw. einschiebbaren Einsatzes (24) ausgebildet sind.

7. Strahldüse nach Anspruch 5, dadurch gekennzeichnet, daß die Kanäle (26) einen U-förmigen Querschnitt aufweisen.

8. Strahldüse nach Anspruch 1, dadurch gekennzeichnet, daß nach dem axialen Einlaß (3) eine Vorkammer (28) vorgesehen ist, die einen radialen Einlaß (29) aufweist.

9. Strahldüse nach Anspruch 8, dadurch gekennzeichnet, daß der radiale Einlaß (29) in Form einer Düse (31) in die Vorkammer (28) mündet.

## Claims

1. A jet nozzle for use in apparatus for cleaning particularly stone, brick and/or metal surfaces, comprising a rotationally symmetric chamber which has an axial inlet for a cleaning mixture and an axial outlet with an adjoining axial nozzle for the cleaning mixture, the rotationally symmetric chamber having guide means on its inner wall to control the flow of the cleaning mixture, which means are shaped like guide vanes extending into the interior of the chamber, with their surfaces adjustable relative to the longitudinal axis of the chamber, characterised in that the radial height of the guide vanes (18) extends to the longitudinal axis (19) of the chamber (2), and the vanes at least have an axial length which is greater than their radial height.

2. A jet nozzle according to claim 1, characterised in that the guide vanes (18) are arranged on the internal wall (22) of a hollow cylindrical insert (17) which is insertable in the chamber (2).

3. A jet nozzle according to claim 2, characterised in that the guide vanes (18) are arranged interchangeably in the insert (17).

4. A jet node according to claim 2, characterised in that the insert (17) is arranged adjacent the inlet end (16) of the outlet node (9).

5. A jet nozzle according to claim 1, characterised in that in addition to the guide vanes (18) extending into the interior of the chamber (2), guide means are provided on the inside of the chamber (2) and upstream of the vanes (18), in the form of channels (20) extending in a helical shape in the inner wall of the chamber (2) and webs (27) located between the channels.

6. A jet nozzle according to claim 5, characterised in that the helically extending channels (26) and webs (27) are formed on the inside of an insert (24) which may be inserted or slid into the chamber (2).

7. A jet nozzle according to claim 5, characterised in that the channels (26) have a U section.

8. A jet nozzle according to claim 1, characterised in that a pre-chamber (28) which has a radial inlet (29) is provided after the axial inlet (3).

9. A jet nozzle according to claim 8, characterised in that the radial inlet (29) opens into the pre-chamber (28) in the form of a nozzle (31).

## Revendications

1. Buse à jet destinée à être utilisée dans des dispositifs de nettoyage notamment de surfaces en pierre et/ou métalliques, comportant un chambre à symétrie de révolution qui présente une entrée axiale pour un mélange de produits de nettoyage et une sortie axiale avec une buse de sortie se raccordant à celle-ci pour le mélange de produits de nettoyage, la chambre à symétrie de révolution présentant, sur sa paroi intérieure, des dispositifs de guidage destinés à influencer le courant du mélange de produits de nettoyage, lesquels dispositifs de guidage sont réalisés à la manière de pales de guidage se tenant dans le volume intérieur de la chambre, qui par leurs surfaces sont réglables par rapport à l'axe longitudinal de la chambre, caractérisée en ce que les pales de guidage (18) s'étendent, dans leur hauteur radiale, jusqu'à l'axe longitudinal (19) de la chambre (2) et présentent au mains une longueur axiale qui est supérieure à leur hauteur radiale.

2. Buse à jet selon la revendication 1, caractérisée en ce que les pales de guidage (18) sont disposées sur la paroi intérieure (22) d'une garniture (17) cylindrique creuse, qui peut être insérée dans la chambre (2).

3. Buse à jet selon la revendication 2, caractérisée en ce que les pales de guidage (18) sont disposées interchangeables dans la garniture (17).

4. Buse à jet selon la revendication 2, caractérisée en ce que la garniture (17) est disposée au voisinage de l'extrémité d'entrée (16) de la buse de sortie (9).

5. Buse à jet selon la revendication 1, caractérisée en ce qu'en plus des pales de guidage (18) se tenant dans le volume intérieur de la chambre (2), il est prévu, sur le côté intérieur de la chambre (2) et, vu dans le sens d'écoulement, devant les pales de guidage (18), des dispositifs de guidage, qui se présentent comme des canaux (20), s'étendant en hélice dans la paroi intérieure de la chambre (2) et comme des entretoises (27) situées entre eux.

6. Buse à jet selon la revendication 5, caractérisée en ce que les canaux (26) s'étendant en hélice et les entretoises (27) sont formés sur le côté intérieur d'une garniture (24) pouvant être insérée ou enfoncée dans la chambre (2).

7. Buse à jet selon la revendication 5, caractérisée en ce que les canaux (26) présentent une section en U.

8. Buse à jet selon la revendication 1, caractérisée en ce qu'il est prévu, après l'entrée axiale (3), une préchambre (28) qui présente une entrée radiale (29).

9. Buse à jet selon la revendication 1, caractérisée en ce que l'entrée radiale (29) débouche dans la préchambre (28) sous la forme d'une buse (31).
